# EUROPÄISCHE PATENTSCHRIFT

(11) **EP 0 471 676 B1**
(45) Veröffentlichungstag und Bekanntmachung des Hinweises auf die Patenterteilung: **20.07.1994**
(21) Anmeldenummer: 90905184.9
(22) Anmeldetag: 05.04.1990
(51) Int. Cl.: F02M 51/00, F02M 55/02, F02M 61/14, F02B 77/13

(54) **KRAFTSTOFFVERTEILER FÜR KRAFTSTOFFEINSPRITZANLAGEN VON BRENNKRAFTMASCHINEN**
FUEL DISTRIBUTOR FOR FUEL INJECTION INSTALLATIONS IN INTERNAL COMBUSTION ENGINES
DISTRIBUTEUR DE CARBURANT POUR LES SYSTEMES D'INJECTION DES MOTEURS A COMBUSTION INTERNE

(30) Priorität: 09.05.1989 DE 3915111
(43) Veröffentlichungstag der Anmeldung: 26.02.1992
(73) Patentinhaber: ROBERT BOSCH GMBH, 70442 Stuttgart (DE)
(72) Erfinder: PETERS, Klaus-Jürgen, D-7151 Affalterbach-Birkhau (DE); EHRENTRAUT, Heinz, D-7000 Stuttgart 31 (DE); BASSLER, Helmut, D-7056 Weinstadt (DE)
(86) Internationale Anmeldenummer: DE9000267
(87) Internationale Veröffentlichungsnummer: WO9013740

(56) Entgegenhaltungen:
- EP-A- 0 306 739
- US-A- 4 341 193
- US-A- 4 570 601

## Beschreibung

### Stand der Technik

Die Erfindung geht aus von einem Kraftstoffverteiler für Kraftstoffeinspritzanlagen von Brennkraftmaschinen der im Oberbegriff des Anspruchs 1 definierten Gattung.

Ein solcher Kraftstoffverteiler ist aus der DE 37 30 571 A1 oder aus der DE 32 28 508 A1 bekannt. Bei beiden Kraftstoffverteilern erfolgt die Befestigung an der Brennkraftmaschine über an dem Verteilergehäuse angeordnete Stege oder Flansche mit Durchgangslöchern, durch welche jeweils eine Schraube hindurchgeführt und brennkraftmaschinenseitig verschraubt wird.

Bei solchen Kraftstoffverteilern werden die Arbeitsgeräusche der Kraftstoffeinspritzventile sowie die Druckpulsationen, die durch das Takten der Kraftstoffeinspritzventile verursacht werden, auf die angrenzenden Bauteile, wie Saugrohr der Brennkraftmaschine, übertragen und führen zu einer unangenehmen Geräuschentwicklung im Motorraum des Kraftfahrzeugs.

Zur Geräuschminderung ist bei einem bekannten sog. top-feed-Kraftstoffeinspritzventil (DE 28 27 850 A1), das unmittelbar in einen Anschlußstutzen am Saugrohr eingesetzt ist und von einem am Saugrohr festgespannten Halter umfaßt wird, ein elastischer Ring vorgesehen, der kraftschlüssig um das Kraftstoffeinspritzventil gelegt ist und an dem der Halter angreift.

### Vorteile der Erfindung

Der erfindungsgemäße Kraftstoffverteiler mit den kennzeichnenden Merkmalen des Anspruchs 1 hat den Vorteil, daß er auch in der Bauart mit einem Verteilergehäuse, das eine der Anzahl der Zylinder der Brennkraftmaschine entsprechende Zahl von Kraftstoffeinspritzventilen in kraftstoffbespülten Aufnahmebohrungen aufnimmt, von den angrenzenden Bauteilen weitgehend schallentkoppelt ist. Dadurch wird auch bei Verwendung eines Kraftstoffverteilers der eingangs beschriebenen Art eine weitreichende Geräuschminderung im Motorraum des Fahrzeugs erreicht.

Durch die in den weiteren Ansprüchen aufgeführten Maßnahmen sind vorteilhafte Weiterbildungen und Verbesserungen des im Anspruch 1 angegebenen Kraftstoffverteilers möglich.

Bei einer vorteilhaften Ausführungsform der Erfindung ist jedes Schwingmetallelement durch eine elastische Hülse, z.B. aus Elastomer, und einem am Saugrohr verankerbaren Aufspannelement realisiert. Die elastische Hülse ist in miteinander fluchtenden Durchgangsbohrungen im Verteilergehäuse und Niederhalter eingesetzt, und das Aufspannelement durchdringt die Hülse unter radialer Anpressung der Hülse an die Bohrungswände und übergreift die Hülse mit einer Aufspannschulter, deren Durchmesser nicht größer ist als der Außendurchmesser der Hülse.

Gemäß einer weiteren Ausführungsform der Erfindung besteht das Aufspannelement aus einer Spannschraube und einer den Schraubenschaft umschließenden metallischen Distanzhülse. Die Distanzhülse liegt stirnseitig am Schraubenkopf und am Befestigungsflansch des Saugrohrs an, so daß der Kraftstoffverteiler mit einem definierten Anzugsmoment am Befestigungsflansch des Saugrohrs befestigt werden kann. Der Durchmesser des Schraubenkopfes ist geringfügig kleiner als der Durchmesser der die Distanzhülse umschließenden elastischen Hülse, so daß der Schwingmetallcharakter erhalten bleibt.

Bildet der Niederhalter zugleich die Kontaktleiste zur elektrischen Kontaktierung der elektromagnetisch betätigten Kraftstoffeinspritzventile, so sind gemäß einer weiteren Ausführungsform der Erfindung die zu den Steckkontakten in der Kontaktleiste führenden Verbindungskabel in den in dem Niederhalter vorgesehenen Kabelkanälen fixiert, z.B. durch mechanische Befestigungselemente oder durch Ausgießen oder Ausschäumen. Dadurch werden freie, schwingungsfähige Leiterquerschnitte vermieden und wird auch hier eine Geräuschentwicklung unterbunden.

Verteilergehäuse und Niederhalter bestehen zweckmäßigerweise aus Kunststoff, können aber auch aus Metall gefertigt werden.

### Zeichnung

Die Erfindung ist anhand eines in der Zeichnung dargestellten Ausführungsbeispiels in der nachfolgenden Beschreibung näher erläutert. Dabei zeigt die Zeichnung ausschnittweise einen Querschnitt eines Kraftstoffverteilers für eine Kraftstoffeinspritzanlage einer Brennkraftmaschine.

### Beschreibung des Ausführungsbeispiels

Der in der Zeichnung im Querschnitt dargestellte Kraftstoffverteiler weist ein Verteilergehäuse 10 aus Kunststoff auf, in welchem eine Mehrzahl von Aufnahmebohrungen 11 enthalten sind. Die Anzahl der Aufnahmebohrungen 11 entspricht der Anzahl der Zylinder der Brennkraftmaschine, so daß bei einem Kraftstoffverteiler für eine vierzylindrige Brennkraftmaschine im Verteilergehäuse 10 vier Aufnahmebohrungen 11 vorgesehen sind. Jede längsdurchgehende und abgestuft ausgebildete Aufnahmebohrung 11 hat einen längeren Bohrungsabschnitt 111 und einen jeweils dem Bohrungsabschnitt 111 vor- und nachgeordneten Bohrungsabschnitt 112 und 113, wobei der Bohrungsabschnitt 112 einen größeren Bohrungsdurchmesser und der Bohrungsabschnitt 113 einen kleineren Bohrungsdurchmesser als der mittlere Bohrungsabschnitt 111 aufweist. Der Bohrungsabschnitt 113 endet mit einer Mündungsöffnung 12 und ragt nach Montage in eine in einem Saugrohr 13 einer Brennkraftmaschine ausgebildete Einspritzöffnung 14. Im Bereich der Einspritzöffnung 14 ist am Ansaugrohr 13 ein Befestigungsflansch 49 vorgesehen, an dem unter Zwischenlage eines elastischen Dichtringes 15 aus Elastomer eine Auflagefläche 16 aufliegt, die am Verteilergehäuse 10 koaxial zur Aufnahmebohrung 11 und von der Mündungsöffnung 12 der Aufnahmebohrung 11 zurückversetzt angeordnet ist.

In jeder Aufnahmebohrung 11 ist ein elektomagnetisch betätigbares Kraftstoffeinspritzventil 17 bekannter Bauart eingesetzt. Ein solches Kraftstoffeinspritzventil ist beispielsweise in der DE 37 05 848 A1 im einzelnen dargestellt. Das Kraftstoffeinspritzventil 17 liegt mit einem Gehäuseflansch 18 im Bohrungsabschnitt 112 und mit einem Mündungsstutzen 19 im Bohrungsabschnitt 113 ein. Der Bohrungsabschnitt 111, der an einer hier nicht zu sehenden Kraftstoffversorgungsleitung angeschlossen ist, ist durch zwei O-Ringe 20,21, die sich einerseits am Kraftstoffeinspritzventil 17 und andererseits an der Bohrungswand im Bohrungsabschnitt 111 bzw. 113 radial abstützen, flüssigkeitsdicht abgeschlossen. Ein vollständiges Verteilergehäuse 10 mit eingesetzten Kraftstoffeinspritzventilen 17, in welchem auch der Verlauf der Kraftstoffversorgungsleitung zu sehen ist, ist in der DE 37 30 571 A1 dargestellt.

Zur Arretierung der Kraftstoffeinspritzventile 17 in den Aufnahmebohrungen 11 des Verteilergehäuses 10 dient ein Niederhalter 22 aus Kunststoff, der mit einem Spannflansch 23 auf einem Trägerflansch 24 am Verteilergehäuse 10 aufliegt und den Gehäuseflansch 18 des Kraftstoffeinspritzventils 17 übergreift. Mit diesem Übergreifungsbereich des Spannflansches 23 hält der Niederhalter 22 die Kraftstoffeinspritzventile 17 im Verteilergehäuse 10 fest. Zur Vermeidung von Geräuschübertragungen ist zwischen dem Spannflansch 23 des Niederhalters 22 und dem Trägerflansch 24 des Verteilergehäuses 10 eine durchgehende Flachdichtung 25 aus Elastomer eingelegt.

Der Niederhalter 22 ist gleichzeitig als sog. Kontaktleiste ausgebildet, die Steckbuchsen 26 und zu den Steckbuchsen führende Verbindungskabel 27 enthält. Die Steckbuchsen 26 sind so angeordnet, daß sie sich beim Aufsetzen des Niederhalters 22 auf das Verteilergehäuse 10 über Steckstifte 28 an den Kraftstoffeinspritzventilen 17 schieben. Über die Verbindungskabel 27, Steckbuchsen 26 und Steckstifte 28 wird die Stromversorgung der Elektromagnete der Kraftstoffeinspritzventile 17 hergestellt. Die Verbindungskabel 27 sind innerhalb des Niederhalters 22 in Kabelkanälen 29 verlegt. Zur Vermeidung von Geräuschentwicklungen sind die Verbindungskabel 27 in den Kabelkanälen 29 fixiert, im Ausführungsbeispiel durch einen mechanischen Kabelhalter 30. Zur Fixierung der Verbindungskabel 27 können aber auch die Kabelkanäle 29 ausgegossen oder ausgeschäumt werden.

Sowohl die Verbindung zwischen Niederhalter 22 und Verteilergehäuse 10 als auch die Befestigung des kompletten Kraftstoffverteilers am Befestigungsflansch 49 des Ansaugrohrs 13 erfolgt mittels sog. Schwingmetallelemente 31 bzw. 32. Jedes Schwingmetallelement 31 bzw. 32 setzt sich zusammen aus einem Aufspannelement 33 bzw. 34 und einer dieses umschließenden elastischen Hülse 35 bzw. 36 aus Elastomer. Die elastische Hülse 35 ist in einer Durchgangsbohrung 37 im Verteilergehäuse 10 eingesetzt, während die elastische Hülse 36 in zwei miteinander fluchtende Durchgangsbohrungen 38 und 39 im Verteilergehäuse 10 und im Niederhalter 22 eingeführt ist. Das Aufspannelement 31 durchdringt die elastische Hülse 35 unter radialer Anpressung an die Bohrungswand der Durchgangsbohrung 37 und ist im Niederhalter 22 verankert. Das Aufspannelement 34 durchdringt in gleicher Weise unter radialer Anpressung an die Bohrungswände der Durchgangsbohrungen 38 und 39 die elastische Hülse 36 und ist im Befestigungsflansch 49 am Ansaugrohr 13 verankert. In beiden Fällen übergreift das Aufspannelement 33 bzw. 34 die zugeordnete elastische Hülse 35 bzw. 36 an deren der Verankerung abgekehrten Stirnseite mit einer Aufspannschulter 40 bzw. 41, die nicht größer ist als der Außendurchmesser der elastischen Hülse 35 bzw. 36.

Jedes Aufspannelement 33,34 wird von einer Spannschraube 42,43 und einer den Schraubenschaft umschließenden metallischen Distanzhülse 44 bzw. 45 gebildet. Die Unterseiten der Schraubenköpfe bilden jeweils die Aufspannschultern 40 bzw. 41. In den Niederhalter 22 sind entsprechende Gewindebuchsen 46 eingesetzt, in welchen jeweils eine der Spannschrauben 42 mit definiertem Anzugsmoment eingeschraubt ist. Die Distanzhülse 45 steht an der dem Befestigungsflansch 49 des Ansaugrohrs 13 zugekehrten Unterseite des Verteilergehäuses 10 über letzteres geringfügig vor, so daß bei am Ansaugrohr 13 verspanntem Kraftstoffverteiler zwischen dem Verteilergehäuse 10 und dem Befestigungsflansch 49 des Ansaugrohrs 13 ein kleiner Spalt 48 verbleibt. Die elastische Hülse 36 kann ebenfalls um das gleiche Maß über das Verteilergehäuse 10 vorstehen, was jedoch nicht zwingend ist. Der Schraubenschaft der Spannschraube 43 ist in einer Gewindebohrung 47 im Befestigungsflansch 49 ebenfalls mit definiertem Anzugsmoment eingeschraubt. Die beiden Distanzhülsen 44,45 ermöglichen bei der Kunststoffausführung von Verteilergehäuse 10 und Niederhalter 22 das Aufbringen eines genau definierten Anzugsmoments der Spannschrauben 42,43. Verteilergehäuse 10 und Niederhalter 22 können bei ansonst gleichem Aufbau des Kraftstoffverteilers auch aus Metall hergestellt werden.

## Patentansprüche

1. Kraftstoffverteiler für Kraftstoffeinspritzanlagen von Brennkraftmaschinen mit einem Verteilergehäuse (10), das eine Mehrzahl von durch eine Kraftstoffversorgungsleitung miteinander verbundenen Aufnahmebohrungen (11) zur Aufnahme von elektromagnetisch betätigten Kraftstoffeinspritzventilen (17) aufweist, mit einem auf dem Verteilergehäuse (10) festgespannten Niederhalter (22) zum Arretieren der Kraftstoffeinspritzventile (17) in den Aufnahmebohrungen (11), der zumindest nahe jeder Aufnahmebohrung (11) mit einem Spannflansch (23) auf einem Trägerflansch (24) am Verteilergehäuse (10) aufliegt, mit einer zwischen Spannflansch (23) und Trägerflansch (24) angeordneten Dichtung (25) und mit Befestigungsmitteln zum Befestigen des Kraftstoffverteilers am Saugrohr (13) der Brennkraftmaschine, dadurch gekennzeichnet, daß die Dichtung zwischen dem Spann- und Trägerflansch (23, 24) als geräuschabkoppelnde Flachdichtung (25), z.B. aus Elastomer ausgebildet ist und daß jedes Befestigungsmittel (32) eine elastische Hülse (36), z.B. aus Elastomer, die in miteinander fluchtenden Durchgangsbohrungen (38, 39) im Verteilergehäuse (10) und Niederhalter (22) eingesetzt ist, und ein in einem Befestigungsflansch (49) am Saugrohr (13) verankerbares Aufspannelement (34) aufweist, das die Hülse (36) unter radialer Anpressung an die Bohrungswände durchdringt und diese an der vom Saugrohr (13) abgekehrten Stirnseite mit einer Aufspannschulter (41) übergreift, die nicht größer als der Außendurchmesser der Hülse (36) ist.

2. Verteiler nach Anspruch 1, dadurch gekennzeichnet, daß das Aufspannelement (34) von einer Spannschraube (43), deren Schraubenkopfdurchmesser geringfügig kleiner ist als der Außendurchmesser der Hülse (36) und deren Schraubenschaft in einer Gewindebohrung (47) im Befestigungsflansch (49) am Saugrohr (13) mit definiertem Anzugsmoment verschraubbar ist, und einer den Schraubenschaft umschließenden steifen, vorzugsweise metallischen Distanzhülse (45) gebildet ist, auf welcher sich der Schraubenkopf abstützt.

3. Verteiler nach Anspruch 2, dadurch gekennzeichnet, daß die Distanzhülse (45) an dem dem Befestigungsflansch (49) am Saugrohr (13) zugekehrten Bohrungsende aus der Durchbangsbohrung (39) mit einem kleinen Endabschnitt vorsteht.

4. Verteiler nach einem der Ansprüche 1 bis 3, dadurch gekennzeichnet, daß der Niederhalter (22) und das Verteilergehäuse (10) durch weitere Befestigungsmittel (31) miteinander verbunden sind.

5. Verteiler nach Anspruch 4, dadurch gekennzeichnet, daß jedes weitere Befestigungsmittel (31) eine elastische Hülse (35), z.B. aus Elastomer, die in eine Durchgangsbohrung (37) im Verteilergehäuse (10) eingesetzt ist, und ein in dem Niederhalter (22) verankerbares Aufspannelement (33) aufweist, das die Hülse (35) unter radialer Anpressung an die Bohrungswand durchdringt und diese an der vom Niederhalter (22) abgekehrten Stirnseite mit einer Aufspannschulter (40) übergreift, die nicht größer ist als der Außendurchmesser der Hülse (35).

6. Verteiler nach Anspruch 5, dadurch gekennzeichnet, daß das Aufspannelement (33) von einer Spannschraube (42), deren Schraubenkopfdurchmesser geringfügig kleiner ist als der Außendurchmesser der Hülse (35) und deren Schraubenschaft in einer in dem Niederhalter (22) eingesetzten Gewindebuchse (46) verschraubbar ist, und einer den Schraubenschaft umschließenden steifen, vorzugsweise metallischen Distanzhülse (44) gebildet ist, auf welcher sich der Schraubenkopf abstützt.

7. Verteiler nach einem der Ansprüche 1 bis 6, dadurch gekennzeichnet, daß das Verteilergehäuse (10) mindestens im Bereich der Aufnahmebohrungen (11) mit einer Auflagefläche (16) am Befestigungsflansch (49) des Saugrohrs (13) anliegt und daß zwischen Auflagefläche (16) und Befestigungsflansch (49) ein elastischer Dichtring (15), z.B. aus Elastomer, eingelegt ist.

8. Verteiler nach einem der Ansprüche 1 bis 7, dadurch gekennzeichnet, daß der Niederhalter (22) zugleich als Kontaktleiste zur elektrischen Kontaktierung der Kraftstoffeinspritzventile (17) ausgebildet ist und Steckkontakte (26) und zu den Steckkontakten (26) führende Verbindungskabel (27) aufweist, die in Kabelkanälen (29) geführt sind, und daß die Verbindungskabel (27) in den Kabelkanälen (29) fixiert sind, z.B. durch mechanische Befestigungselemente (30) oder durch Ausgießen oder Ausschäumen.

## Claims

1. Fuel distributor for fuel injection systems of internal combustion engines, having a distributor housing (10) with a plurality of accommodation holes (11), which are connected together by a fuel supply conduit and accommodate electromagnetically actuated fuel injection valves (17), having a holding-down unit (22) firmly clamped to the distributor housing (10) for restraining the fuel injection valves (17) in the accommodation holes (11), which holding-down unit (22) is located on a support flange (24) on the distributor housing (10) by means of a clamping flange (23) at least near each accommodation hole (11), having a seal (25) arranged between the clamping flange (23) and the support flange (24) and having fastening means for fastening the fuel distributor on the induction pipe (13) of the internal combustion engine, characterized in that the seal between the clamping and support flanges (23, 24) is configured as a noise-decoupling gasket (25), in elastomer for example, and in that each fastening means (32) has an elastic sleeve (36), in elastomer for example, which is inserted in mutually aligned passage holes (38, 39) in the distributor housing (10) and the holding-down unit (22), and has a clamping element (34) which can be anchored in a fastening flange (49) on the induction pipe (13), penetrates the sleeve (36) while pressing it radially onto the hole walls and, by means of a clamping shoulder (41) which is not larger than the outer diameter of the sleeve (36), laps over the latter at its end facing away from the induction pipe (13).

2. Distributor according to Claim 1, characterized in that the clamping element (34) is formed by a clamping screw (43), the diameter of whose head is slightly smaller than the outer diameter of the sleeve (36) and whose stem can be screwed with a defined tightening torque into a threaded hole (47) in the fastening flange (49) on the induction pipe (13), and by a stiff, preferably metallic, distance sleeve (45) which encloses the stem of the screw and on which the head of the screw is supported.

3. Distributor according to Claim 2, characterized in that a small end section of the distance sleeve (45) projects out of the passage hole (39) at the end of the latter which faces towards the fastening flange (49) on the induction pipe (13).

4. Distributor according to one of Claims 1 to 3, characterized in that the holding-down unit (22) and the distributor housing (10) are connected together by means of further fastening means (31).

5. Distributor according to Claim 4, characterized in that each further fastening means (31) has an elastic sleeve (35), in elastomer for example, which is inserted in a passage hole (37) in the distributor housing (10), and a clamping element (33) which can be anchored in the holding-down unit (22), penetrates the sleeve (35) while pressing it radially onto the hole wall and, by means of a clamping shoulder (40) which is not larger than the outer diameter of the sleeve (35), laps over the latter at its end facing away from the holding-down unit (22).

6. Distributor according to Claim 5, characterized in that the clamping element (33) is formed by a clamping screw (42), the diameter of whose head is slightly smaller than the outer diameter of the sleeve (35) and whose stem can be screwed into a threaded bush (46) inserted in the holding-down unit (22), and by a stiff, preferably metallic, distance sleeve (44) which encloses the stem of the screw and on which the head of the screw is supported.

7. Distributor according to one of Claims 1 to 6, characterized in that a contact surface (16) of the distributor housing (10) is located on the fastening flange (49) of the induction pipe (13) at least in the region of the accommodation holes (11) and in that an elastic sealing ring (15), in elastomer for example, is inserted between the contact surface (16) and the fastening flange (49).

8. Distributor according to one of Claims 1 to 7, characterized in that the holding-down unit (22) is, at the same time, configured as a contact strip for making electrical contact with the fuel injection valves (17) and has plug-in contacts (26) and connecting cables (27) leading to the plug-in contacts (26), which connecting cables (27) are led within cable passages (29), and in that the connecting cables (27) are fixed in the cable passages (29), for example by mechanical fastening elements (30) or by grouting or by foam-filling.

## Revendications

1. Distributeur de carburant pour des installations d'injection de moteurs à combustion interne comportant un carter de distributeur (10) ayant plusieurs perçages de réception (11) reliés par une conduite d'alimentation en carburant pour recevoir des injecteurs (17) à commande électromagnétique, un serre-flan (22) serré sur le carter de distributeur (10) pour bloquer les injecteurs (17) dans les perçages de réception (11), qui s'appuient au moins à proximité de chaque perçage de réception (11) avec une bride de serrage (23) sur une bride de support (24) du carter de distribution (10), un joint (25) prévu entre la bride de serrage (23) et la bride de support (24) et des moyens de fixation pour fixer le distributeur de carburant sur la tubulure d'aspiration (13) du moteur à combustion interne, distributeur caractérisé en ce que le joint entre la bride de serrage et la bride de support (23, 24) est en forme de joint plat (25) de découplage phonique, par exemple en élastomère et en ce que chaque moyen de fixation (32) comprend une douille élastique (36), par exemple en élastomère, placée dans des perçages traversants alignés (38, 39) du carter de distribution (10) et du serre-flan (22) et d'un élément de serrage (34) accroché dans la bride de fixation (49) de la tubulure d'aspiration (13), la douille (36) traversant les parois du perçage avec pression radiale et passant par-dessus celles-ci au niveau de la face frontale opposée à la tubulure d'aspiration (13) avec un épaulement de serrage (41) qui n'est pas plus grand que le diamètre extérieur de la douille (36).

2. Distributeur selon la revendication 1, caractérisé en ce que l'élément de serrage (34) est formé par une vis de serrage (43) dont le diamètre de la tête est légèrement inférieur au diamètre extérieur de la douille (36) et dont le corps se visse dans un taraudage (47) de la bride de fixation (49) de la tubulure d'aspiration (13) avec un couple de serrage déterminé et d'une douille d'écartement (45), de préférence métallique, rigide, entourant le corps de la vis, douille sur laquelle s'appuie la tête de la vis.

3. Distributeur selon la revendication 2, caractérisé en ce que la douille d'écartement (45) dépasse d'une faible longueur l'extrémité du perçage traversant (39) à l'extrémité du perçage tournée vers la bride de fixation (49) de la tubulure d'aspiration (13).

4. Distributeur selon l'une des revendications 1 à 3, caractérisé en ce que le serre-flan (22) et le carter de distributeur (10) sont reliés par d'autres moyens de fixation (31).

5. Distributeur selon la revendication 4, caractérisé en ce que chaque autre moyen de fixation (31) comprend une douille élastique (35), par exemple en élastomère, placée dans un perçage traversant (37) du carter de distributeur (10) et d'un élément de serrage (33) susceptible d'être accroché dans le serreflan (22), et qui traverse la douille (35) avec pression radiale contre la paroi du perçage et déborde de celle-ci par la face frontale opposée à celle du serre-flan (22) avec un épaulement de serrage (40) qui n'est pas plus grand que le diamètre extérieur de la douille (35).

6. Distributeur selon la revendication 5, caractérisé en ce que l'élément de serrage (35) est formé d'une vis de serrage (42) dont le diamètre de la tête est légèrement inférieur au diamètre extérieur de la douille (35) et dont le corps se visse dans une douille filetée (46) placée dans le serre-flan (22) et d'une douille d'écartement (44) de préférence métallique, rigide, entourant le corps de la vis et sur laquelle s'appuie la tête de la vis.

7. Distributeur selon l'une des revendications 1 à 6, caractérisé en ce que le carter de distributeur (10) s'appuie au moins au niveau des perçages de réception (11) avec une surface d'appui (16) contre la bride de fixation (49) de la tubulure d'aspiration (13) et en ce qu'entre la surface d'appui (16) et la bride de fixation (49) il y a un joint d'étanchéité (15), élastique, par exemple en élastomère.

8. Distributeur selon l'une des revendications 1 à 7, caractérisé en ce que le serre-flan (22) est réalisé en même temps comme longeron de contact pour la mise en contact électrique des injecteurs (17) et comporte un câble de liaison (27) vers les broches des fiches de contact (26, 28) guidées dans les chemins de câble (27) qui sont bloqués dans les chemins de câble (29) par exemple par des éléments de fixation mécaniques (30) ou par une masse coulée ou par une masse formant une mousse.
